# EUROPÄISCHE PATENTSCHRIFT

(11) **EP 1 635 017 B1**
(45) Veröffentlichungstag und Bekanntmachung des Hinweises auf die Patenterteilung: **04.08.2010**
(21) Anmeldenummer: 05017713.8
(22) Anmeldetag: 16.08.2005
(51) Int. Cl.: E05B 65/19, E05B 47/00, E05B 65/12

(54) **Verschluss für bewegliche Karosserieteile eines Fahrzeugs, wie eine Heckklappe**
Lock for movable vehicle body parts, for example a tailgate
Serrure pour des éléments mobiles de carrosserie automobile, par exemple un hayon arrière

(30) Priorität: 14.09.2004 DE 102004044929
(43) Veröffentlichungstag der Anmeldung: 15.03.2006
(73) Patentinhaber: Huf Hülsbeck & Fürst GmbH & Co. KG, 42551 Velbert (DE)
(72) Erfinder: Berghahn, Jörg, 45892 Gelsenkirchen (DE); Ruppach, Dirk, 44793 Bochum (DE)
(74) Vertreter: Mentzel, Norbert

(56) Entgegenhaltungen:
- DE-A1- 10 327 997
- DE-A1- 19 533 196

## Beschreibung

Die Erfindung richtet sich auf einen Verschluss der im Oberbegriff des Anspruches 1 angegebenen Art. Zwischen einem beweglichen Karosserieteil, wie einer Heckklappe, einerseits und an der ruhenden Karosserie andererseits sitzen ein Schloss und ein zugehöriger Schließteil. Das Schloss umfasst eine Drehfalle, eine Sperrklinke und besitzt eine motorische Zuziehhilfe mit zwei ortsfest im Schloss schwenkgelagerten Hebeln, welche die Drehfalle aus einer Vorrastlage, in welche sie beim Schließen des beweglichen Karosserieteils der Schließteil gebracht hat, in eine Hauptrastlage weiterführt, die von der Klinke gesichert wird.

Ein solcher Verschluss ist bereits vorgeschlagen worden (DE 103 27 997). Dort umfasst die Zuziehhilfe außer den ortsfest gelagerten Hebeln noch zwei weitere Hebel, von denen der eine ein Kniegelenk-Hebelpaar bildet und der andere als Mitnehmer für die Drehfalle dient. Diese vier Hebel sind durch zwei weitere Gelenkpunkte miteinander verbunden. Die Zuziehhilfe dieses Verschlusses erfordert viele Bauteile und entsprechend großem Platz im Schloss.

Der Erfindung liegt die Aufgabe zugrunde, einen zuverlässigen Verschluss der im Oberbegriff des Anspruches 1 genannten Art zu entwickeln, der wenig Bauteile aufweist und platzsparend ist. Dies wird erfindungsgemäß durch die im Kennzeichen des Anspruches 1 angegebenen Maßnahmen erreicht, denen folgende besondere Bedeutung zukommt.

Die Zuziehhilfe besteht aus einem von einem Motor über eine Verbindung schwenkbeweglichen Arbeitshebel, in welchem ein Kulissenstein geführt ist. Außerdem gehört zur Zuziehhilfe ein Steuerhebel mit einer Steuerkulisse, in welcher der gleiche Kulissenstein geführt ist. Beide Kulissen kreuzen sich und der Kulissenstein befindet sich stets im Kreuzungspunkt der beiden Kulissen. Der Kulissenstein hat außerdem eine Schulter, der eine Gegenschulter an der Drehfalle zugeordnet ist. Betätigt der nicht näher gezeigte Motor den Arbeitshebel, so stößt die Schulter vom Kulissenstein gegen die Gegenschulter der Drehfalle und dreht die Drehfalle aus ihrer Vorrastlage in die Hauptrastlage.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel anhand der wichtigsten Bauteile des Schlosses dargestellt. Es zeigen:
- Fig. 1: ein Schloss des erfindungsgemäßen Verschlusses, das sich an der Heckklappe eines Fahrzeugs befindet, nachdem die Heckklappe teilweise geschlossen worden ist,
- Fig. 2: das Schloss von Fig. 1, wenn die im Schloss integrierte Zuziehhilfe sich in einer ersten Phase ihrer Bewegung befindet,
- Fig. 3: den Verschluss in einer Stellung, wo die Zuziehhilfe die Heckklappe gerade besonders fest an den ortsfesten Karosserieteil drückt,
- Fig. 4: den Verschluss nach Abschluss der Bewegung der Zuziehhilfe, wenn sich die Heckklappe in ihrer ordnungsgemäßen vollen Schließstellung befindet und
- Fig. 5: die Wirksamkeit einer in den Verschluss integrierten Einrichtung zum Notöffnen des Schlosses, wenn der Motor oder seine elelctrische Steuerung ausfallen.

Der erfindungsgemäße Verschluss besteht einerseits aus einem Schloss, das, wie bereits gesagt wurde, in eine nicht näher gezeigte Heckklappe eines Fahrzeugs integriert ist und andererseits aus einem Schließteil 14 in Form eines Bügels, der an der ortsfesten Karosserie des Fahrzeugs befestigt ist. In den Zeichnungen sind in Draufsicht nicht nur die im Inneren eines nicht näher gezeigten Gehäuses vom Schloss angeordneten Bauteile des Schlosses dargestellt, sondern auch Bauteile einer damit zusammenwirkenden Zuziehhilfe. Der Schließteil 14 ist im Schnitt durch seinen Bügel-Steg zu erkennen und erscheint daher in Schraffur. Das eigentliche Schloss umfasst folgende Bauteile.

Im Schlossgehäuse ist an einer ortsfesten Drehachse 15 eine Drehfalle 10 angeordnet, die eine aus Fig. 1 ersichtliche Vorrast 11 und eine aus Fig. 4 erkennbare Hauptrast 12 besitzt. Außerdem ist in der Drehfalle 10 noch eine Ausnehmung 13 eingeschnitten. Bei geöffneter Heckklappe befindet sich die Drehfalle 10, wie strichpunktiert in Fig. 1 angedeutet ist, in einer durch die Hilfslinie 10.0 veranschaulichten "Offenlage". Diese Offenlage 10.0 ist durch einen Endanschlag und, im vorliegenden Fall, auch durch eine Federbelastung 17 bestimmt. Wird die Heckklappe von Hand geschlossen, so fährt der Schließteil 14 in die strichpunktiert in Fig. 1 gezeigte Ausnehmung 13 ein und bewegt die Drehfalle 10 aus ihrer strichpunktierten Lage in die durch die Hilfslinie 10.1 gekennzeichnete Drehposition. Dann kann die Sperrstelle 21 einer Klinke 20 in die Vorrast 11 der Drehfalle 10 einfallen. Damit erweist sich die Drehlage 10.1 von Fig. 1 als "Vorrastlage" der Drehfalle 10.

Die Klinke 20 sitzt auf einer ortsfesten Drehachse 25, im, wie bereits gesagt wurde, nicht dargestellten Schlossgehäuse und steht unter der Wirkung einer Federbelastung 27. Die Federbelastung 27 ist bestrebt, die Klinke 20 gegen die Drehfalle 10 angedrückt zu halten. Wenn die Vorrastlage 10.1 der Drehfalle 10 erreicht ist, dann sorgen Endschalter und/oder Sensoren dafür, dass eine in Fig. 1 nur schematisch angedeuteter Motor 36 eingeschaltet wird. Die Endschalter und/oder Sensoren können auch durch die Lage der Heckklappe in der Vorrastlage 10.1 ansprechen. Der Motor 36 löst die Bewegung einer sehr einfach ausgebildeten Zuziehhilfe aus, die nur aus folgenden Bauteilen besteht.

Es gibt einen Arbeitshebel 30, der über eine Verbindung 32 mit dem Ausgangsglied des Motors 36 verbunden ist. Dieser Arbeitshebel 30 sitzt an einer ortsfesten Schwenkachse 35 im Schlossgehäuse. Im vorliegenden Fall ist diese Schwenkachse 35 identisch mit der Lagerachse 15 der Drehfalle 10. Die Verbindung 32 kann aus einer Stange oder aus der Seele eines Bowdenzugs bestehen, die an der Angriffsstelle 33 des Arbeitshebels 30 angreift. Der motorisch bewegte Arbeitshebel 30 ist also der "aktive Bauteil" der Zuziehhilfe. Der Arbeitshebel 30 besitzt auch eine Kulisse 31, die nachfolgend kurz "Arbeitskulisse" bezeichnet werden soll. Die Arbeitskulisse 31 verläuft im wesentlichen radial zur Schwenkachse 35 des Arbeitshebels 30. In der Arbeitskulisse 31, die hier aus einem linearen Langloch besteht, wird ein Kulissenstein 50 geführt, der hier als Bolzen ausgebildet ist. In den Figuren ist das vordere Stirnende des Kulissensteins gezeigt. An seinem hinteren Endstück besitzt der Kulissenstein eine Schulter 56, deren Bedeutung noch näher erläutert werden wird.

Zur Zuziehhilfe gehört auch noch ein Steuerhebel 40, der an einer ortsfesten Schwenkachse 45 im Schlossgehäuse gelagert ist. Diese Schwenkachse 45 ist identisch mit der Drehachse 25 der Klinke. Auch die Klinke 40 besitzt eine Kulisse 41, die zur Unterscheidung von der vorerwähnten Arbeitskulisse 31 als "Steuerkulisse" bezeichnet werden soll und am besten aus Fig. 2 zu erkennen ist. Die Steuerkulisse 41 verläuft geneigt bezüglich eines Radius, der durch die Schwenkachse 35 des Steuerhebels 40 gelegt ist. Die Steuerkulisse 41 lässt sich im Übrigen in zwei Kulissenabschnitte 42, 43 gliedern, die zueinander eine unterschiedliche Profilierung besitzen. Es gibt einen im wesentlichen linearen Anfangsabschnitt 42, der annähernd senkrecht zu dem vorerwähnten Radius durch die Schwenkachse 45 des Steuerhebels 40 verläuft. Der Endabschnitt 44 der Steuerkulisse 41 ist dagegen bogenförmig gestaltet. Wie aus Fig. 2 hervorgeht, hat dieser Endabschnitt 42 eine Kreisform. Der Kreismittelpunkt liegt im wesentlichen in der Schwenkachse 35 des benachbarten Arbeitshebels 30, dessen Schwenkachse 35, wie bereits erwähnt wurde, identisch mit der Drehachse 15 der Drehfalle 10 ist. In den beiden Abschnitten 42, 44 der Steuerkulisse 41 wird der gleiche Kulissenstein 50 geführt, der auch in der Arbeitskulisse 231 vom Arbeitshebel 30 eingreift. Die beiden Kulissen 31, 41 kreuzen sich. Der Kulissenstein 50 befindet sich stets in einem am besten aus Fig. 4 erkennbaren Kreuzungspunkt 51 zwischen der Arbeitskulisse 31 einerseits und der Steuerkulisse 41 andererseits.

Zur Vervollständigung der Zuziehhilfe braucht die Drehfalle 10 nur noch eine Gegenschulter 16 aufzuweisen, die in nachfolgend angegebener Weise mit der vorerwähnten Schulter 56 des Kulissensteins 50 zusammenwirkt.

Wie bereits erwähnt wurde, startet die Zuziehhilfe, wenn durch Schließen der Heckklappe die Vorrastlage 10.1 von Fig. 1 erreicht ist. Dann wird der Arbeitshebel 30 vom Motor 36 im Sinne des Pfeil 34 verschwenkt, bis er zu der aus Fig. 2 ersichtlichen Zwischenposition gelangt. In dieser Zwischenposition hat sich der Kulissenstein 50 sowohl in der Arbeitskulisse 31 als auch im Anfangsabschnitt 42 der Steuerkulisse 41 soweit bewegt, dass die Schulter 56 vom Kulissenstein 50 an der Gegenschulter 16 der Drehfalle 10 zur Anlage gekommen ist. Von da ab wird durch weitere Betätigung des Motors im Sinne des Pfeils 34 der Arbeitshebel 30 weiterverschwenkt und nimmt dadurch über die Schulter 56 des von ihm mitverschwenkten Kulissensteins 50 die Drehfalle 10 mit. Dabei gelangt der Kulissenstein 50 in den erwähnten kreisförmigen Endabschnitt 44 der Steuerkulisse 41, wo er um die Schwenkachse 50 des Arbeitshebels 30 und damit auch um die Drehachse 15 der Drehfalle 10 kreist. Dabei wird durch geeignete Profilierungen die aneinander liegenden Bereiche der Klinke 20 gegen die auf sie wirkende Federbelastung 27 aus der Vorrast 11 herausgeschwenkt.

Der Motor stoppt, wenn die durch eine Hilfslinie 10.3 in Fig. 3 verdeutlichte Drehlage der Drehfalle 10 erreicht ist. Damit aufgrund ihrer Federbelastung 27 die Klinke 20 mit ihrer Sperrstelle 21 mit Sicherheit hinter die Hauptrast 12 einfällt, hat sich die Drehfalle 10 etwas weiter als nötig weiterbewegt. Dadurch entsteht zwischen der Klinken-Sperrstelle 21 einerseits und der Drehfallen-Hauptrast 12 andererseits eine aus Fig. 3 erkennbare Lücke 18. Wegen dieser Lücke 18 erweist sich somit die vorgenannte Drehlage 10.3 als "Überhublage" der Drehfalle 10.

Dann kann der Motor 36 die genannte Verbindung 32 zum Arbeitshebel 30 freigeben, wodurch die Federbelastung 37 den Arbeitshebel 30 wieder in seine Ausgangsposition von Fig. 1 zurückbewegen kann. Das ist in Fig. 4 durch einen Rückbewegungs-Pfeil 38 verdeutlicht. Alternativ könnte auch der Motor 36 bei einer festen Verbindung 32 den Arbeitshebel 30 auch wieder motorisch in die genannte Ausgangsstellung von Fig. 4 bzw. 1 zurückbewegen. Der Kulissenstein 50 hat sich dann, ausgehend von Fig. 3, zunächst im Endabschnitt 44 der Steuerkulisse 41 und dann sowohl im Anfangsabschnitt 42 der Steuerkulisse 41 als auch in der konformen Arbeitskulisse 31 an das gegenüberliegende Kulissenende hin bewegt. Gleich zu Beginn dieser Rückbewegung 38 hat sich die Schulter 56 vom Kulissenstein 50 von der Drehfallen-Gegenschulter 16 abgehoben. Dadurch wurde die Drehfalle 10 aufgrund ihrer Federbelastung 17 so weit verdreht, bis ihre Hauptrast 12 an der Sperrstelle 21 der Klinke 20 zur Anlage kommt. Die sich dadurch ergebende Lage der Drehfalle 10 ist durch eine Hilfslinie 10.2 in Fig. 4 veranschaulicht, die sich somit als "Hauptrastlage" der Drehfalle 10 erweist. Beim Übergang von der Vorrastlage 10.1 von Fig. 2 über die Überrastlage 10.3 bis zur Hauptrastlage 10.2 der erfasste Schließteil natürlich mitgenommen. In der Hauptrastlage 10.2 von Fig. 4 ist die Heckklappe voll geschlossen.

Um die Heckklappe öffnen zu können, besitzt die Klinke 20 eine Betätigungsstelle 22 für eine nicht näher gezeigte Öffnungseinrichtung, die z.B. motorisch betrieben sein kann. Mittels der Öffnungseinrichtung wird die Klinke 20 im Sinne des Pfeils 26 von Fig. 4 verdreht und damit die Sperrstelle 21 von der Drehfalle 10 wegbewegt. Dann sind die Hauptrast 12 und die Vorrast 11 frei. Die Drehfalle 10 kann sich dann aufgrund ihrer Federbelastung bis zur Offenlage 10.0 von Fig. 1 zurückdrehen. Dann ist auch der Schließteil 14 frei und die Heckklappe kann geöffnet werden.

Die motorische Zuziehhilfe bei dem erfindungsgemäßen Verschluss erlaubt es aber auch, die Heckklappe zu öffnen, wenn der Motor 36 oder seine elektrische Steuerung versagen. Das soll anhand der Fig. 5 näher erläutert werden.

Am Steuerhebel 40 befindet sich eine Angriffsstelle 47 für eine Notbetätigung, von der in Fig. 5 lediglich eine Verbindung 46 gezeigt ist. Diese Notbetätigung und damit die Verbindung 46 sind im Sinne des Pfeils 48 manuell betätigbar. Die Folge dieser Betätigung 48 ist, dass die Klinke 40 gegen ihre Federbelastung 27 im Sinne des Pfeils 49 von Fig. 5 zurückgeschwenkt wird. Beim Rückschwenken 49 gelangt der Kulissenstein 50 aus der in Fig. 5 gezeigten Position in das Endstück vom Endabschnitt 44 seiner Steuerkulisse 41. Wie beschrieben wurde, ist der Endabschnitt 44 ein Kreissegment bezüglich der Schwenkachse 35 des Arbeitshebels 30, nicht aber bezüglich der Schwenkachse 45 des Steuerhebels 40. Beim Rückschwenken 49 gelangt der Kulissenstein 50 in das Endstück des Steuerkulissen-Endabschnitts 44. Dann befindet sich der Kulissenstein 50 in einen gegenüber der Steuerhebel-Schwenkachse 45 größeren radialen Abstand. Weil, wie vorausgesetzt wurde, der Motor 36 ausgefallen ist und daher der Arbeitshebel 30 in der in Fig. 5 gezeigten Stellung zunächst verbleibt, ist die Lage der Arbeitskulisse 31 stabil und beim Rückschwenken 49 des Steuerhebels 40 wird der stets im Kreuzpunkt 51 der beiden Kulissen 31, 41 sitzende Kulissenstein 50 in Richtung des in Fig. 5 eingezeichneten Pfeils 52 angehoben, bis die strichpunktiert in Fig. 5 verdeutlichte Kulissenstein-Lage 50' erreicht ist, welche "Notauf-Lage" bezeichnet werden soll. In dieser Notauf-Lage 50' befindet sich der Kulissenstein außerhalb der Drehfallen-Gegenschulter 16. Deswegen wird bei der Notbetätigung 48 die Drehfalle 10 freigegeben und kann sich im Sinne ihrer Federbelastung 17 in ihre Offenlage 10.1 von Fig. 1 zurückbewegen. Voraussetzung dafür ist, dass die Klinke 20 dies zulässt. Dies wird erfindungsgemäß auf folgende Weise erreicht.

Der Steuerhebel 40 besitzt eine Steuerfläche 43, die mit einer Gegensteuerfläche 23 der Klinke 20 ausgerichtet ist. Diese Steuer- bzw. Gegensteuerflächen 43, 23 könnten durch Vorsprünge oder Verkröpfungen an diesen Bauteilen 40, 20 erzeugt sein. Bei der Rückschwenkbewegung 49 des Steuerhebels 40 im Notfall stößt daher die Steuerfläche gegen die Gegensteuerfläche 23 und bewegt die Klinke 20 gegen ihre Federbelastung 27 im Sinne des bereits erwähnten Pfeils 24 von der Drehfalle 10 weg. Wenn bei der Rückdrehung 24 die Klinken-Sperrstelle 21 wegbewegt 24 ist, dann kann sie auch nicht in eine der Rasten, z.B. in die Vorrast 11, in die Drehfalle 10 einfallen, wenn die Drehfalle 10 sich aufgrund ihrer eigenen Federbelastung 17 bis zu ihrer Vorrastlage 10.1 von Fig. 1 zurückdreht. Die Heckklappe ist dann offen und ein Zugang zum Fahrzeuginneren möglich.

### Bezugszeichenliste :

- 10: Drehfalle
- 10.0: Offenlage von 10 (Fig. 1)
- 10.1: Vorrastlage von 10 (Fig. 2, 3)
- 10.2: Hauptrastlage von 10 (Fig. 4)
- 10.3: Überhublage von 10 (Fig. 3)
- 11: Vorrast von 10
- 12: Hauptrast von 10
- 13: Ausnehmung in 10 für 14
- 14: Schließteil an der ruhenden Karosserie
- 15: Drehachse von 10
- 16: Gegenschulter an 10 für 56
- 17: Federbelastung von 10
- 18: Lücke bei 10.3 (Fig. 3)
- 19: Schließbewegung der Klappe in 10. (Fig. 1)
- 20: Klinke
- 21: Sperrstelle von 20
- 22: Betätigungsstelle an 20 (Fig. 4, 5)
- 23: Gegensteuerfläche für 33 im Notfall (Fig. 5)
- 24: Pfeil der Rückdrehung von 20 im Notfall (Fig. 5)
- 25: Drehachse von 20
- 26: Pfeil der Drehung von 20 im Öffnungssinne (Fig. 4, 5)
- 27: Federbelastung von 20

- 30: aktiver Arbeitshebel
- 31: Arbeitskulisse an 30
- 32: Verbindung zum Motor
- 33: Angriffsstelle von 32 an 30
- 34: Pfeil der Motorbetätigung von 32 (Fig. 2, 5)
- 35: Schwenkachse von 30
- 36: Motor für 30
- 37: Federbelastung für 30
- 38: Pfeil der Rückbewegung von 30 (Fig. 4)
- 39: oberer Bereich von 31 (Fig. 5)
- 40: passiver Steuerhebel
- 41: Steuerkulisse an 40
- 42: Anfangsabschnitt von 41
- 43: Steuerfläche für 23 im Notfall (Fig. 5)
- 44: Endabschnitt von 41
- 45: Schwenkachse von 40 (Fig. 2)
- 46: Verbindung zur Notbetätigung von 40 (Fig. 5)
- 47: Angriffsstelle von 46 an 40 (Fig. 5)
- 48: Pfeil der Notbetätigung von 46 (Fig. 5)
- 49: Pfeil der Rückschwenkbewegung von 40 im Notfall (Fig. 5)
- 50: Kulissenstein
- 50': Notauf-Lage von 50 (Fig. 5)
- 51: Kreuzungspunkt von 31/41 für 50 (Fig. 3, 4, 5)
- 52: Pfeil der Bewegung von 50 bei der Notbetätigung von 40 (Fig. 5)

- 56: Schulter an 50 für 16

## Patentansprüche

1. Verschluss für einen beweglichen Karosserieteil eines Fahrzeugs, wie eine Heckklappe,
mit einem Schloss einerseits und mit einem Schließteil (14) andererseits, von denen, im montierten Zustand, der eine am beweglichen Karosserieteil und der andere an der ruhenden Karosserie sitzen,
wobei das Schloss eine drehgelagerte (15) Drehfalle (10) mit einer Vorrast (11), einer Hauptrast (12) und einer Ausnehmung (13) aufweist,
beim Schließen (19) des Karosserieteils der Schließteil (14) in die Ausnehmung (13) der Drehfalle (10) einfährt und die Drehfalle (10) bis zu einer Vorrastlage (10.1) verdreht,
in welcher eine im Schloss drehgelagerte (25), federbelastete (27) Klinke (20) in die Vorrast (11) der Drehfalle (10) einfällt,
mit einer motorischen (36) Zuziehhilfe für den beweglichen Karosserieteil, die zwei ortsfest im Schloss schwenkgelagerte (35, 45) Hebel (30, 40) aufweist,
wobei die Drehfalle vom Motor (36) mittels der Hebel (30, 40) bis zu einer Hauptrastlage (10.2) weitergedreht wird, wo die Klinke (20) sich an der Hauptrast (12) der Drehfalle (10) abstützt,
**dadurch gekennzeichnet,**
**dass** die Zuziehhilfe einen aktiven, vom Motor schwenkbeweglichen (34) Arbeitshebel (30) mit einer Arbeitskulisse (31) aufweist, in welcher ein Kulissenstein (50) geführt ist,
**dass** die Zuziehhilfe einen passiven Steuerhebel (40) mit einer Steuerkulisse (41) umfasst, in welcher der gleiche Kulissenstein (50) geführt wird,
**dass** die Arbeitskulisse (31) die Steuerkulisse (41) kreuzt und der Kulissenstein (50) im Kreuzungspunkt (51) der beiden Kulissen (31, 41) sitzt,
**dass** der Kulissenstein (50) eine Schulter (56) und die Drehfalle (10) eine Gegenschulter (16) aufweisen
und **dass** beim motorischen Verschwenken (34) des Arbeitshebels (30) die Schulter (56) gegen die Gegenschulter (16) stößt und die Drehfalle (10) aus ihrer Vorrastlage (10.1) in die Hauptrastlage (10.2) verdreht.

2. Verschluss nach Anspruch 1, **dadurch gekennzeichnet, dass** das ortsfeste Schwenklager (35) des Arbeitshebels (30) mit der Drehlagerachse (15) der Drehfalle (10) zusammenfällt.

3. Verschluss nach Anspruch 1 oder 2, **dadurch gekennzeichnet, dass** das ortsfeste Schwenklager (45) des Steuerhebels (40) mit der Drehlagerachse (25) der Klinke (20) zusammenfällt.

4. Verschluss nach einem der Ansprüche 1 bis 3 mit einer manuellen Einrichtung (46) zum Notöffnen (26) des Schlosses bei Ausfall des Motors (36), **dadurch gekennzeichnet,**
**dass** die manuelle Einrichtung (46) am Steuerhebel (40) angreift und den Steuerhebel (40) rückschwenkt (49) bis der Kulissenstein (50) in eine Freigabeposition (50') außerhalb der Drehschulter (16) gelangt ist.
**dass** der Steuerhebel (40) eine Steuerfläche (43) und die Klinke (20) eine Gegensteuerfläche (23) aufweisen,
**dass** bei der Rückschwenkbewegung (49) des Steuerhebels (40) die Steuerfläche (43) gegen die Gegensteuerfläche (23) stößt und die Klinke (20) von der Drehfalle (10) wegdreht (24)
und **dass** die Drehfalle (10) aufgrund ihrer Federbelastung (17) sich in eine Offenlage (10.0) zurückdreht und den Schließteil (14) freigibt.

5. Verschluss nach einem der Ansprüche 1 bis 4, **dadurch gekennzeichnet, dass** die Arbeitskulisse (31) im wesentlichen radial zur Schwenkachse (35) des Arbeitshebels (30) verläuft.

6. Verschluss nach einem der Ansprüche 1 bis 5, **dadurch gekennzeichnet, dass** die Steuerkulisse (41) geneigt zum Radius verläuft, der durch die Schwenkachse (45) des Steuerhebels (40) bestimmt ist.

7. Verschluss nach Anspruch 6, **dadurch gekennzeichnet, dass** der Steuerhebel (40) mehrere Kulissenabschnitte (42, 43) mit zueinander unterschiedlicher Profilierung besitzt.

8. Verschluss nach Anspruch 7, **dadurch gekennzeichnet, dass** der Steuerhebel (40) einen im wesentlichen linearen Anfangsabschnitt (42) seiner Steuerkulisse (41) besitzt, in welchem sich der Kulissenstein (50) während der Offenlage (10.0) bis zur Vorrastlage (10.1) der Drehfalle (10) befindet,
und dass der Kulissenstein (50) beim Übergang in die Hauptrastlage (10.2) in einen Endabschnitt (44) der Steuerkulisse (41) gelangt, der bogenförmig verläuft.

9. Verschluss nach Anspruch 8, **dadurch gekennzeichnet, dass** der Endabschnitt (44) der Steuerkulisse (41) im wesentlichen eine Kreisform hat und dass der Kreis im wesentlichen koaxial zur Schwenkachse (35) des Arbeitshebels (30) verläuft.

10. Verschluss nach Anspruch 8 oder 9, **dadurch gekennzeichnet, dass** der Anfangsabschnitt (42) der Steuerkulisse (41) im wesentlichen senkrecht zum Radius verläuft, der durch die Schwenkachse (45) des Steuerhebels (40) bestimmt ist.

## Claims

1. Lock for a movable a part of the carriage of a vehicle, for example a tailgate,
with on the one hand a lock and on the other hand a closing element (14) of which, when mounted, one is on the movable carriage part and the other on the stationary carriage,
whereby the lock has a rotary mounted (15) swivel-catch (10) with a pre-rest (11), a main rest (12) and a recess (13);
when closing (19) the carriage part, the closing element (14) enters into the recess (13) of the swivel-catch (10) and the swivel-catch (10) turns up to a pre-rest position (10.1),
into which a spring-loaded (27) latch (20), which is rotary-mounted (25) in the lock, falls into the pre-rest (11) of the swivel-catch (10);
including for the movable carriage part a motorized (36) contraction aid exhibiting in the lock two fixed, rotary-mounted (35, 45) levers (30, 40),
whereby by means of the levers (30, 40) the swivel catch is turned further by the motor (36) up to a main rest position (10.2) where the latch (20) props itself against the main rest (12) of the swivel-catch (10),
thereby **characterized in that,**
the contracting aid has an active working lever (30) which is swiveled by the motor (34) and which has a working link (31) in which a slide block (50) is conducted;
the contracting aid comprises a passive control lever (40) with a selector slot (41) in which the same slide block (50) is conducted;
the working link (31) intersects the selector slot (41), and the slide block (50) is located at the intersection (51) of the two links (31, 41);
the slide block (50) exhibits a shoulder (56) and the swivel-catch (10) a counter-shoulder (16);
and that when the motorized swiveling (34) of the working lever (30) takes place, the shoulder (56) impacts the counter-shoulder (16) and the swivel-catch (10) turns from its pre-rest position (10.1) into the main rest position (10.2).

2. Lock pursuant to Claim 1, thereby **characterized in that** the fixed rotary-mounting (35) of the working lever (35) coincides with the swivel axis (15) of the swivel-catch (10).

3. Lock pursuant to Claim 1 or 2, thereby **characterized in that** the fixed swivel-mounting (45) of the control lever (40) coincides with the swivel axis (25) of the latch (20).

4. Lock pursuant to one of the claims 1 to 3, with a manual device (46) for opening the lock in case of emergency (26) in the event of failure of the motor (36), thereby **characterized**
**in that** the manual device (46) engages onto the control lever (40) and swings back (49) the control lever (40) until the slide block (50) has reached a release position (50') outside the swivel shoulder (16)
**in that** the control lever (40) exhibits a control surface (43) and the latch (20) exhibits a counter-control surface (23),
**in that** the swing-back movement (49) of the control lever (40) pushes the control surface (43) against the counter-control surface (23) and the latch (20) turns away (24) from the swivel-catch (10)
and that due to its spring load (17) the swivel-catch (10) turns back to an open position (10.0) and releases the closing element (14).

5. Lock pursuant to one of the claims 1 to 4, thereby **characterized in that** the working link (31) runs essentially radially to the swivel axis (35) of the working lever (30).

6. Lock pursuant to one of the claims 1 to 5, thereby **characterized in that** the selector slot (41) runs at an angle to the radius which is determined by the swivel axis (45) of the control lever (40).

7. Lock pursuant to Claim 6, thereby **characterized in that** the control lever (40) has several link sections (42, 43) with different profiles towards one another.

8. Lock pursuant to Claim 7, thereby **characterized in that** the control lever (40) has essentially a linear initial section (42) of its selector slot (41) in which during the open position (10.0) the slide block (50) is found up to the pre-rest position (10.1) of the swivel-catch (10),
and the slide block (50), when changing-over to the main rest position (10.2), goes into a selector slot (41) end section (44) which has an arched run.

9. Lock pursuant to Claim 8, thereby **characterized in that** the end section (44) of the selector slot (41) is essentially circular in form,
and that the circle essentially runs coaxially to the swivel-axis (35) of the working lever (30).

10. Lock pursuant to Claim 8 or 9, thereby **characterized in that** the initial section (42) of the selector slot (41) runs essentially vertically to the radius which is determined by the swivel-axis (45) of the control lever (40).

## Revendications

1. Serrure pour élément mobile de carrosserie automobile, un hayon arrière par exemple,
comprenant d'un côté une serrure et de l'autre une pièce de fermeture (14), lesquelles à l'état monté reposent l'une contre l'élément mobile de carrosserie et l'autre contre la carrosserie immobile,
sachant que la serrure comprend un pêne tournant (10) en rotation sur palier (15) avec un cran préliminaire (11), un cran principal (12) et un évidement (13),
lors de la fermeture (19) de l'élément de carrosserie, la pièce de fermeture (14) pénètre dans l'évidement (13) du pêne tournant (10) et le pêne tournant (10) tourne jusque sur une position de crantage préliminaire (10.1),
position dans laquelle un loquet (20) sous contrainte ressort (27) et tournant sur palier (25) dans la serrure engrène dans le cran préliminaire (11) du pêne tournant (10),
avec un accessoire motorisé (36) d'aide à la fermeture pour l'élément mobile de carrosserie, accessoire qui présente deux leviers (30, 40) pivotant sur palier fixe (35, 45) dans la serrure,
sachant que le moteur (36) continue de faire tourner le pêne tournant au moyen des leviers (30, 40), jusque sur une position de crantage principal (10.2) dans laquelle le loquet (20) s'appuie contre le cran principal (12) du pêne tournant (10),
**caractérisé en ce que**
l'accessoire d'aide à la fermeture présente un levier de travail (30) actif, à coulisse de travail (31), auquel le moteur imprime un mouvement de pivotement (34), coulisse dans laquelle est guidé un coulisseau (50),
**en ce que** l'accessoire d'aide à la fermeture comprend un levier de commande (40) passif avec coulisse de commande (41) dans laquelle est guidé le même coulisseau (50),
**en ce que** la coulisse de travail (31) croise la coulisse de commande (41) et que le coulisseau (50) se trouve à l'intersection (51) des deux coulisses (31, 41),
**en ce que** le coulisseau (50) présente un épaulement (56) et le pêne tournant (10) un épaulement antagoniste (16),
et **en ce que** lors du pivotement motorisé (34) du levier de travail (30), l'épaulement (56) percute l'épaulement antagoniste (16) et le pêne tournant (10) tourne pour quitter sa position de précrantage (10.1) et gagner la position de crantage principal (10.2).

2. Serrure selon la revendication 1, **caractérisée en ce que** le palier pivotant (35), à emplacement fixe, du levier de travail (30), coïncide avec l'axe (15) du palier permettant au pêne (10) de tourner.

3. Serrure selon la revendication 1 ou 2, **caractérisée en ce que** le palier pivotant (45) à emplacement fixe du levier de commande (40) coïncide avec l'axe (25) du palier permet au loquet (20) de tourner.

4. Serrure selon l'une des revendications 1 à 3, avec un dispositif manuel (46) permettant d'ouvrir d'urgence (26) la serrure si le moteur (36) défaille, **caractérisée en ce que**
le dispositif manuel (46) attaque au niveau du levier de commande (40) et fait pivoter le levier de commande (40) en arrière (49) jusqu'à ce que le coulisseau (50) soit parvenu sur une position de décondamnation (50') située en dehors de l'épaulement de rotation (16),
**en ce que** le levier de commande (40) présente une surface de commande (43) et le loquet (20) une surface de commande antagoniste (23),
**en ce que** lorsque le levier de commande (40) pivote en arrière (49), la surface de commande (43) percute la surface de commande antagoniste (23) et le loquet (20) tourne de façon à s'éloigner (24) du pêne tournant (10)
et **en ce que** le loquet tournant (10) recule sous l'effet de sa contrainte ressort (17) jusque sur une position ouverte (10.0) et décondamne la pièce de fermeture (14).

5. Serrure selon l'une des revendications 1 à 4, **caractérisée en ce que** la coulisse de travail (31) se déplace pour l'essentiel radialement par rapport à l'axe pivotant (35) du levier de travail (30).

6. Serrure selon l'une des revendications 1 à 5, **caractérisée en ce que** le déplacement de la coulisse de commande (41) présente un tracé incliné par rapport au rayon défini par l'axe de pivotement (45) du levier de commande (40).

7. Serrure selon la revendication 6, **caractérisée en ce que** le levier de commande (40) présente plusieurs segments de coulisse (42, 43) dont les profilages diffèrent les uns des autres.

8. Serrure selon la revendication 7, **caractérisée en ce que** la coulisse de commande (41) équipant le levier de commande (40) présente un segment initial (42) essentiellement linéaire, segment dans lequel se trouve le coulisseau (50) tandis que le pêne tournant (10) se trouve de la position ouverte (10.0) à la position de crantage préliminaire (10.1).
et **en ce que** le coulisseau (50) parvient, pendant la transition vers la position de crantage principal (10.2), dans un segment terminal (44), au tracé arqué, de la coulisse de commande (41).

9. Serrure selon la revendication 8, **caractérisée en ce que** le segment terminal (44) de la coulisse de commande (41) est essentiellement de forme circulaire
et **en ce que** le cercle présente un tracé essentiellement coaxial à celui de l'axe de pivotement (35) du levier de travail (30).

10. Serrure selon la revendication 8 ou 9, **caractérisée en ce que** le segment initial (42) de la coulisse de commande (41) présente un tracé essentiellement vertical par rapport au rayon défini par l'axe de pivotement (45) du levier de commande (40).
